# EUROPÄISCHE PATENTSCHRIFT

(11) **EP 3 790 814 B1**
(45) Veröffentlichungstag und Bekanntmachung des Hinweises auf die Patenterteilung: **03.01.2024**
(21) Anmeldenummer: 19731964.3
(22) Anmeldetag: 17.06.2019
(51) Int. Cl.: B65D 51/16, B65D 53/02, B65D 17/28

(54) **METALLISCHER DOSENDECKEL**
METALLIC CAN LID
COUVERCLE DE BOÎTE MÉTALLIQUE

(30) Priorität: 19.06.2018 EP 18178561
(43) Veröffentlichungstag der Anmeldung: 17.03.2021
(62) Teilanmeldung aus: 21185634.9
(73) Patentinhaber: Top Cap Holding GmbH, 6330 Kufstein (AT)
(72) Erfinder: PIECH, Gregor Anton, 6370 Reith bei Kitzbühel (AT)
(74) Vertreter: Manitz Finsterwald Patent- und Rechtsanwaltspartnerschaft mbB
(86) Internationale Anmeldenummer: PCT/EP2019/065890
(87) Internationale Veröffentlichungsnummer: WO 2019/243260

(56) Entgegenhaltungen:
- DE-A1-102010 013 531
- KR-A- 20000 058 566
- US-A1- 2004 159 665
- US-A1- 2018 016 058

## Beschreibung

Die vorliegende Erfindung betrifft einen metallischen Dosendeckel mit einer wiederverschließbaren Öffnung, insbesondere für Getränkedosen sowie für Behältnisse zur Aufbewahrung von Lebensmitteln und sonstigen flüssigen, pastösen, pulverförmigen und/oder festen Produkten.

Aus der EP 1 607 341 A1 ist ein Dosendeckel mit einer wiederverschließbaren Öffnung bekannt, bei dem in dem metallischen Dosendeckel eine Öffnung eingebracht und der Rand dieser Öffnung umgebördelt ist, um eine Verankerungsmöglichkeit für ein vorgefertigtes Kunststoff-Verschlussteil zu schaffen. Das Kunststoff-Verschlussteil umfasst ein mit dem Bördelrand der Dosenöffnung zu verbindendes Basisteil, in dem eine durch einen Flachstopfen verschlossene Öffnung ausgebildet ist. Der Flachstopfen ist mit dem Öffnungsrand über eine Kunststoff-Reißnaht verbunden, so dass der mit einer Aufreißlasche verbundene Flachstopfen durch Zugausübung über die Aufreißlasche von dem Kunststoff-Basisteil gelöst und in eine Öffnungsstelle verschwenkt werden kann. Die Öffnung kann durch Eindrücken des an seiner Unterseite vorzugsweise konisch ausgebildeten Flachstopfens wieder vorübergehend verschlossen werden.

Wiederverschließbare Dosendeckel sind ferner beispielsweise in der US2004/159 665 A1, DE 10 2010 013 531 A1, der DE 10 2015 112 428 A1 und der EP 2 354 022 B1 beschrieben.

Ein Dosendeckel gemäß dem Oberbegriff des Anspruchs 1 ist aus der US 2018/016058 A1 bekannt.

Aufgabe der Erfindung ist es, einen wiederverschließbaren Dosendeckel anzugeben, der besonders günstig in der Herstellung ist und dennoch einerseits leicht zu betätigen ist und andererseits gute Dichteigenschaften aufweist.

Diese Aufgabe wird gelöst durch einen metallischen Dosendeckel mit den Merkmalen des Anspruchs 1.

Ein Mikrospalt gewährleistet ein besonders einfaches Öffnen des Dosendeckels, aber auch eine Schwächungslinie ist grundsätzlich geeignet. Über die Dicht- und Rastrippen sowie die zugehörigen Aufnahmenuten kann ein wirksamer Verschluss und Wiederverschluss erreicht werden. Hierbei ist es besonders vorteilhaft, dass der Dichtungsrahmen mit der festen Deckelfläche und die Verschließeinheit mit dem hochschwenkbaren metallischen Deckelbereich stoffschlüssig verbunden sind.

Erfindungsgemäß bilden die Dicht- und Rastrippen mit den Aufnahmenuten mindestens zwei, bevorzugt drei Dichtkanten, wobei die Dichtkanten so ausgebildet sind, dass beim Öffnen des Dosendeckels die radial innerste Dichtkante noch dichtet, wenn die radial äußere oder beide radial äußeren Dichtkanten gerade gelöst sind. Auf diese Weise kann ein sogenanntes Venting einer mit dem Dosendeckel verschlossenen Dose erreicht werden, das heißt, ein langsamer Druckabbau vor dem vollständigen Öffnen des Dosendeckels.

Nach einer bevorzugten Ausgestaltung der Erfindung weist die radial innerste Dichtkante einen größeren Abstand zur Deckelfläche auf als die andere oder die beiden anderen Dichtkanten. Dadurch löst die innerste Dichtkante nach der oder den beiden anderen Dichtkanten, so dass das genannte Venting erreicht wird.

Nach einer besonders bevorzugten Ausgestaltung der Erfindung verläuft zumindest die radial innerste Dichtkante in einer Ebene, die gegenüber der Ebene des innerhalb des Mikrospalts oder der Schwächungslinie gelegenen Deckelbereichs geneigt ist, wobei die beiden Ebenen auf der dem Schwenklager abgewandten Seite den größten Abstand voneinander aufweisen. Durch diese Ausgestaltung kann erreicht werden, dass die innerste Dichtkante über ihren gesamten Umfang so lange dichtet, bis die äußere oder die beiden äußeren Dichtkanten gelöst sind.

Nach einer weiteren Ausgestaltung der Erfindung sind die Dicht- und Rastrippen einerseits und die Aufnahmenuten andererseits so ausgebildet, dass sie sich bei aufwölbendem Dosendeckel zunehmend miteinander verhaken. Hierdurch kann gewährleistet werden, dass der Dosendeckel auch bei steigendem Innendruck in der Dose geschlossen bleibt.

Nach einer bevorzugten Ausgestaltung dieses Erfindungsgedankens weist eine am Dichtungsrahmen vorgesehene Rastrippe einen nach außen weisenden Haken auf, der mit einem entsprechend nach innen weisenden Rastvorsprung einer Aufnahme der Verschließeinheit zusammenwirkt. Durch diese Ausgestaltung wird eine zunehmende Verhakung bei sich aufwölbendem Dosendeckel erreicht.

Nach noch einer Ausgestaltung der Erfindung weist das Aufreißorgan eine Durchbrechung auf, in welche ein Fortsatz der Verschließeinheit eingreift, wobei der Fortsatz derart fest, insbesondere stoffschlüssig, mit dem Aufreißorgan verbunden ist, dass der Fortsatz beim Hochschwenken des Aufreißorgans von der Verschließeinheit abgerissen wird. Durch diese Ausgestaltung wird ein Originalitätsverschluss geschaffen, also ein Verschluss, dessen Öffnen irreversibel erkennbar wird.

Nach einer besonders bevorzugten Weiterbildung dieses Erfindungsgedankens sind die Durchbrechung und der Fortsatz im Bereich des Schwenklagers des Aufreißteils vorgesehen. Hierdurch wird erreicht, dass das Abreißen des Fortsatzes bereits beim Anheben des Aufreißteils erfolgt, so dass jede Manipulation des Dosendeckels verhindert werden kann.

Ein Ausführungsbeispiel der Erfindung ist in der Zeichnung dargestellt und wird nachfolgend beschrieben. Es zeigen, jeweils in schematischer Darstellung,
- Fig. 1: eine perspektivische Ansicht eines erfindungsgemäßen Dosendeckels,
- Fig. 2: eine Draufsicht auf die Oberseite des Dosendeckels von Fig. 1,
- Fig. 3: einen Schnitt gemäß Linie A-A in Fig. 2,
- Fig. 4: einen Schnitt gemäß Linie B-B in Fig. 2,
- Fig. 5: Detail C von Fig. 3 in vergrößertem Maßstab,
- Fig. 6: Detail D von Fig. 3 in vergrößertem Maßstab,
- Fig. 7: eine Draufsicht auf den Dichtungsrahmen eines erfindungsgemäßen Dosendeckels,
- Fig. 8: einen Schnitt gemäß Linie A-A in Fig. 7,
- Fig. 9: einen Schnitt gemäß Linie C-C in Fig. 7, und
- Fig. 10: Detail B von Fig. 8 in vergrößertem Maßstab.

Der in den Figuren dargestellte Dosendeckel 1 besteht aus Metall, insbesondere Aluminium, und weist eine wiederverschließbare Öffnung auf. Dafür ist im Deckel neben einer festen Deckelfläche 2 ein hochschwenkbarer Deckelbereich 3 vorgesehen. Der hochschwenkbare Deckelbereich 3 ist von dem festen Deckelbereich 2 durch einen umlaufenden Mikrospalt 4 oder eine Schwächungslinie getrennt (siehe insbesondere Fig. 6).

Mit der festen Deckelfläche 2 ist ein den Öffnungsbereich umschließender Dichtungsrahmen 5 aus Kunststoffmaterial verbunden, und zwar insbesondere durch ein sogenanntes Hot-Melt-Verfahren unter Verwendung eines Haftvermittlers, um eine feste Verbindung mit dem Aluminium des Deckels zu gewährleisten. Mit dem hochschwenkbaren metallischen Deckelbereich 3 ist des Weiteren eine Verschließeinheit 6 verbunden, die ebenfalls aus Kunststoff besteht und über ein Schwenklager 7 schwenkbar an der festen Deckelfläche 2 angebracht ist. Das Schwenklager 7 und die Verschließeinheit 6 sind wiederum insbesondere über eine Hot-Melt-Verbindung unter Verwendung eines Haftvermittlers mit der festen Deckelfläche 2 bzw. dem hochschwenkbaren Deckelbereich 3 verbunden.

An der dem Schwenklager 7 diametral gegenüberliegenden Seite ist die Verschließeinheit mit einem hochschwenkbaren Aufreißorgan 8 verbunden, welches im nicht hochgeschwenkten Zustand parallel zur Deckeloberseite 9 angeordnet ist. Das Aufreißorgan 8 ist in bekannter Weise ringförmig ausgebildet und durch Eingriffnahme mit einem Finger in ein Eingriffende 10 gegenüber der Deckelfläche um ein Schwenklager 11 hochschwenkbar.

Der Dichtungsrahmen 5 und die Verschließeinheit 6 wirken über Dicht- und Rastrippen 12, 13, 14 am Dichtungsrahmen 5 und zugehörige Aufnahmenuten 15, 16, 17 an der Verschließeinheit 6 dichtend zusammen. Dadurch werden drei Dichtkanten 18, 19, 20 gebildet, durch welche der Öffnungsbereich des Dosendeckels abgedichtet ist. Auch bei Verwendung eines Mikrospalts 4 zwischen dem hochschwenkbaren Deckelbereich 3 und dem festen Deckelbereich 2 ist dadurch eine Dichtigkeit des Dosendeckels gewährleistet.

Wie man insbesondere in Fig. 6 sehen kann, ist die radial innerste Dichtkante 18 weiter von der Deckelfläche entfernt als die beiden anderen Dichtkanten 19 und 20. Die innerste Dichtkante 18 dichtet daher noch ab, wenn die beiden äußeren Dichtkanten 19 und 20 beim Öffnen des Dosendeckels bereits gerade gelöst sind. Auf diese Weise kann ein sogenanntes Venting des Doseninneren erfolgen, also ein langsamer Druckabbau vor dem vollständigen Öffnen.

Wie man insbesondere in den Fig. 9 und 10 sehen kann, verläuft die radial innerste Dichtkante 18 in einer Ebene I, die gegenüber der Deckelebene II geneigt ist. Die Neigung beträgt dabei beispielsweise 1 bis 2°, insbesondere 1,5°. Hierdurch ist gewährleistet, dass die innerste Dichtkante 18 beim Hochschwenken des Deckelbereichs 3 über ihren gesamten Umfang noch abdichtet, wenn sich die beiden äußeren Dichtkanten 19, 20 gerade gelöst haben. Beim Venting des Doseninneren kann hierdurch verhindert werden, dass Flüssigkeit aus dem Doseninneren nach außen gelangt.

Wie man insbesondere in den Fig. 5 und 6 erkennen kann, weist die am Dichtungsrahmen 5 vorgesehene radial äußerste Dicht- und Rastrippe 12 einen nach außen weisenden Haken 21 auf, der mit einem entsprechend nach innen weisenden Rastvorsprung 22 der zugehörigen Aufnahme 15 der Verschließeinheit 6 zusammenwirkt. Hierdurch wird erreicht, dass sich die Dicht- und Rastrippe 12 mit der Aufnahme 15 bzw. deren Rastvorsprung zunehmend verhakt, wenn sich der Dosendeckel aufwölbt, beispielsweise durch steigenden Innendruck in der Dose.

Wie man insbesondere in den Fig. 2 und 6 sehen kann, weist das Aufreißorgan 8 eine Durchbrechung 23 auf, in welche ein Fortsatz 24 der Verschließeinheit 6 eingreift. Der Fortsatz 24 ist derart fest, insbesondere stoffschlüssig, mit dem Aufreißorgan 8 verbunden, dass der Fortsatz 24 beim Hochschwenken des Aufreißorgans 8 von der Verschließeinheit 6 abgerissen wird. Eine solche feste Verbindung kann beispielsweise dadurch erreicht werden, dass der Fortsatz 24 nach dem Spritzgießen dieses Kunststoffteils derart angeschmolzen wird, dass es sich mit dem die Durchbrechung 23 bildenden Teil des Aufreißorgans 8 fest verbindet. Dies kann beispielsweise durch eine Art Lötkolben bewirkt werden.

Wie man in Fig. 6 erkennt, sind die Durchbrechung 23 und der Fortsatz 24 im Bereich des Schwenklagers 11 des Aufreißorgans 8 vorgesehen. Dadurch wird erreicht, dass bereits ein geringes Anheben des Aufreißorgans 8 genügt, um den Fortsatz 24 abzureißen.

Beim dargestellten Ausführungsbeispiel ist die Innenseite des Dosendeckels mit einer Kunststofffolie 25 laminiert, welche die gesamte Deckelinnenseite abdeckt. Abweichend hiervon kann die Kunststofffolie auch ringförmig ausgebildet sein und nur um wenige Zehntel Millimeter, insbesondere 3 bis 4 Zehntel Millimeter, beidseits über den Mikrospalt 4 oder die Schwächungslinie hinaus reichen. Eine andere Möglichkeit besteht darin, eine scheibenförmige Dichtungsfolie zu verwenden, die um wenige Zehntel Millimeter, beispielsweise 3 bis 4 Zehntel Millimeter radial nach außen über den Mikrospalt 4 bzw. die Schwächungslinie hinaus reicht. Die Dichtungsfolie kann in diesem Fall als weitgehend flache Scheibe ausgebildet sein. Sowohl die ringförmige als auch die scheibenförmige Dichtungsfolie sind bevorzugt als Stanzteil ausgebildet.

Während auf der Außenseite des Dosendeckels 1 stets der Dichtungsrahmen 5 und die Verschließeinheit 6 angebracht und über einen Haftvermittler mit dem Dosendeckel verbunden sind, kann die Deckelinnenseite abweichend von dem Ausführungsbeispiel auch zumindest weitgehend frei von Laminierungen und dergleichen sein. Die Deckelinnenseite kann aber mit einer insbesondere lebensmitteltauglichen Lackschicht versehen sein, um einen Kontakt des in der Dose befindlichen Gutes mit dem metallischen Deckelmaterial zu verhindern.

Wie man insbesondere in den Fig. 5 und 6 erkennen kann, übergreift die stoffschlüssig mit dem festen Deckelbereich 2 verbundene Verschließeinheit 6 den Mikrospalt 4. Auf diese Weise kann auch ohne deckelinnenseitige Dichtungsfolie eine Dichtheit des Dosendeckels gewährleistet werden.

### Bezugszeichenliste

- 1: Dosendeckel
- 2: fester Deckelbereich
- 3: hochschwenkbarer Deckelbereich
- 4: Mikrospalt
- 5: Dichtungsrahmen
- 6: Verschließeinheit
- 7: Schwenklager
- 8: Aufreißorgan
- 9: Deckeloberseite
- 10: Eingriffende
- 11: Schwenklager von 8
- 12: Dicht- und Rastrippe
- 13: Dicht- und Rastrippe
- 14: Dicht- und Rastrippe
- 15: Aufnahmenut
- 16: Aufnahmenut
- 17: Aufnahmenut
- 18: Dichtkante
- 19: Dichtkante
- 20: Dichtkante
- 21: Haken
- 22: Vorsprung
- 23: Durchbrechung
- 24: Fortsatz
- 25: Dichtungsfolie

- I: Ebene
- II: Ebene

## Patentansprüche

1. Metallischer Dosendeckel (1) mit einer wiederverschließbaren Öffnung, insbesondere für Getränkedosen sowie für Behältnisse zur Aufbewahrung von Lebensmitteln und sonstigen flüssigen, pastösen, pulverförmigen oder festen Produkten, mit einem in der metallischen Deckelfläche vorgesehenen, um die Öffnung umlaufenden Mikrospalt (4) oder Schwächungslinie, einem mit der festen Deckelfläche (2) verbundenen und den Öffnungsbereich umschließenden Dichtungsrahmen (5) aus Kunststoffmaterial, einer mit dem innerhalb des Mikrospalts (4) oder der Schwächungslinie gelegenen, hochschwenkbaren metallischen Deckelbereich (3) verbundenen Verschließeinheit (6) aus Kunststoffmaterial, die über ein Schwenklager (7) schwenkbar an der festen Deckelfläche (2) angebracht und bevorzugt mit einem Aufreißorgan (8) versehen ist, welches dem Schwenklager (7) diametral gegenüberliegend hochschwenkbar mit der Verschließeinheit (6) verbunden ist, wobei der Dichtungsrahmen (5) und die Verschließeinheit (6) über Dicht- und Rastrippen (12, 13, 14) und zugehörige Aufnahmenuten (15, 16, 17) dichtend zusammenwirken und der innerhalb des umlaufenden Mikrospalts (4) oder der Schwächungslinie gelegene metallische Deckelbereich (3) im Öffnungsbereich des Deckels (1) aufgenommen und gehalten ist, wobei die Dicht- und Rastrippen (12, 13, 14) mit den Aufnahmenuten (15, 16, 17) mindestens zwei, bevorzugt drei Dichtkanten (18, 19, 20) bilden, **dadurch gekennzeichnet, dass** die Dichtkanten so ausgebildet sind, dass beim Öffnen des Dosendeckels (1) die radial innerste Dichtkante (18) noch dichtet, wenn die radial äußere Dichtkante oder die radial äußeren Dichtkanten (19, 20) gerade gelöst sind.

2. Dosendeckel nach Anspruch 1,
**dadurch gekennzeichnet, dass**
die radial innerste Dichtkante (18) einen größeren Abstand zur Deckelfläche aufweist als die andere oder beide anderen Dichtkanten (19, 20).

3. Dosendeckel nach Anspruch 1 oder 2,
**dadurch gekennzeichnet, dass**
dass die radial innerste Dichtkante (18) in einer Ebene (I) verläuft, die gegenüber der Ebene des innerhalb des Mikrospalts (4) oder der Schwächungslinie gelegenen metallischen Deckelbereichs (3) geneigt ist, wobei die beiden Ebenen (I, II) auf der dem Schwenklager (7) abgewandten Seite den größten Abstand voneinander aufweisen.

4. Dosendeckel nach einem der vorhergehenden Ansprüche,
**dadurch gekennzeichnet, dass**
die Dicht- und Rastrippen (12, 13, 14) einerseits und die Aufnahmenuten (15, 16, 17) andererseits so ausgebildet sind, dass sie sich bei aufwölbendem Dosendeckel (1) zunehmend miteinander verhaken.

5. Dosendeckel nach Anspruch 4,
**dadurch gekennzeichnet, dass**
eine am Dichtungsrahmen (5) vorgesehene Rastrippe (12) einen nach au-ßen weisenden Haken (21) aufweist, der mit einem entsprechend nach innen weisenden Rastvorsprung (22) einer zugehörigen Aufnahmenut der Verschließeinheit (6) zusammenwirkt.

6. Dosendeckel nach einem der vorhergehenden Ansprüche,
**dadurch gekennzeichnet, dass**
das Aufreißorgan (8) eine Durchbrechung (23) aufweist, in welche ein Fortsatz (24) der Verschließeinheit (6) eingreift, wobei der Fortsatz (24) derart fest, insbesondere stoffschlüssig, mit dem Aufreißorgan (8) verbunden ist, dass der Fortsatz (24) beim Hochschwenken des Aufreißorgans (8) von der Verschließeinheit (6) abgerissen wird.

7. Dosendeckel nach Anspruch 6,
**dadurch gekennzeichnet, dass**
die Durchbrechung (23) und der Fortsatz (24) im Bereich des Schwenklagers des Aufreißorgans (8) vorgesehen sind.

## Claims

1. A metallic can end (1) having a reclosable opening, in particular for beverage cans and for containers for storing foodstuffs and other liquid, pasty, powdery or solid products, having a microgap (4) or weakening line provided in the metallic end surface and peripheral about the opening, having a sealing frame (5) composed of plastic material connected to the fixed end surface (2) and surrounding the opening region, having a closure unit (6) which is composed of plastic material, which is connected to the upwardly pivotable metallic end region (3) disposed within the microgap (4) or the weakening line, which is pivotably attached to the fixed end surface (2) via a pivot bearing (7) and which is preferably provided with a tear-open member (8) which is upwardly pivotably connected to the closure unit (6) diametrically opposite the pivot bearing (7), wherein the sealing frame (5) and the closure unit (6) cooperate in a sealing manner via sealing and latching ribs (12, 13, 14) and associated reception grooves (15, 16, 17) and the metallic end region (3) disposed within the peripheral microgap (4) or the weakening line is received and held in the opening region of the end (1), wherein the sealing and latching ribs (12, 13, 14) form at least two sealing edges (18, 19, 20), preferably three sealing edges (18, 19, 20), with the reception grooves (15, 16, 17),
**characterized in that**
the sealing edges are configured such that on the opening of the can end (1), the radially innermost sealing edge (18) still seals when the radially outer sealing edge or the radially outer sealing edges (19, 20) have just been released.

2. A can end according to claim 1,
**characterized in that**
the radially innermost sealing edge (18) has a larger distance from the end surface than the other sealing edge or than both other sealing edges (19, 20).

3. A can end according to claim 1 or 2,
**characterized in that**
the radially innermost sealing edge (18) extends in a plane (I) which is inclined with respect to the plane of the metallic end region (3) disposed within the microgap (4) or the weakening line, with the two planes (I, II) having the greatest distance from one another at the side remote from the pivot bearing (7).

4. A can end according to any one of the preceding claims,
**characterized in that**
the sealing and latching ribs (12, 13, 14), on the one hand, and the reception grooves (15, 16, 17), on the other hand, are configured such that they increasingly interlock with one another with an upwardly arching can end (1).

5. A can end according to claim 4,
**characterized in that**
a latching rib (12) provided at the sealing frame (5) has an outwardly facing hook (21) which cooperates with a correspondingly inwardly facing latching projection (22) of an associated reception groove of the closure unit (6).

6. A can end according to any one of the preceding claims,
**characterized in that**
the tear-open member (8) has an aperture (23) into which a prolongation (24) of the closure unit (6) engages, with the prolongation (24) being so firmly connected, in particular bonded, to the tear-open member (8) that the prolongation (24) is torn off from the closure unit (6) on the upward pivoting of the tear-off member (8).

7. A can end according to claim 6,
**characterized in that**
the aperture (23) and the prolongation (24) are provided in the region of the pivot bearing of the tear-open member (8).

## Revendications

1. Couvercle métallique de boîte (1), présentant une ouverture refermable, en particulier pour des canettes de boissons ainsi que pour des récipients destinés à la conservation de denrées alimentaires et d'autres produits liquides, pâteux, pulvérulents ou solides, présentant une micro-fente (4) ou ligne d'affaiblissement prévue dans la surface métallique du couvercle et entourant ladite ouverture, un cadre d'étanchéité (5) en matière plastique relié à la surface de couvercle fixe (2) et entourant la zone d'ouverture, une unité de fermeture (6) en matière plastique qui est reliée à la zone de couvercle (3) métallique pivotant vers le haut, située à l'intérieur de la micro-fente (4) ou de la ligne d'affaiblissement, et qui est montée de manière pivotante sur la surface de couvercle fixe (2) par l'intermédiaire d'un palier de pivotement (7) et qui est de préférence pourvue d'un organe d'arrachage (8) qui est relié à l'unité de fermeture (6) de manière à pouvoir pivoter vers le haut en étant diamétralement à l'opposé du palier de pivotement (7),
dans lequel le cadre d'étanchéité (5) et l'unité de fermeture (6) coopèrent de manière étanche par l'intermédiaire de nervures d'étanchéité et d'encliquetage (12, 13, 14) et de rainures de réception associées (15, 16, 17), et la zone de couvercle (3) métallique située à l'intérieur de la micro-fente périphérique (4) ou de la ligne d'affaiblissement est reçue et maintenue dans la zone d'ouverture du couvercle (1),
les nervures d'étanchéité et d'encliquetage (12, 13, 14) forment, avec les rainures de réception (15, 16, 17), au moins deux, de préférence trois arêtes d'étanchéité (18, 19, 20),
**caractérisé en ce que**
les arêtes d'étanchéité sont réalisées de telle sorte que lors de l'ouverture du couvercle de boîte (1) l'arête d'étanchéité (18) située radialement le plus à l'intérieur assure encore une étanchéité alors que l'arête d'étanchéité située radialement le plus à l'extérieur ou les arêtes d'étanchéité (19, 20) situées radialement le plus à l'extérieur viennent d'être détachées.

2. Couvercle de boîte selon la revendication 1,
**caractérisé en ce que**
l'arête d'étanchéité (18) située radialement le plus à l'intérieur présente une distance plus grande par rapport à la surface de couvercle que l'autre ou les deux autres arêtes d'étanchéité (19, 20).

3. Couvercle de boîte selon la revendication 1 ou 2,
**caractérisé en ce que**
l'arête d'étanchéité (18) située radialement le plus à l'intérieur s'étend dans un plan (I) incliné par rapport au plan de la zone de couvercle (3) métallique située à l'intérieur de la micro-fente (4) ou de la ligne d'affaiblissement, les deux plans (I, II) présentant la plus grande distance mutuelle sur le côté détourné du palier de pivotement (7).

4. Couvercle de boîte selon l'une des revendications précédentes,
**caractérisé en ce que**
les nervures d'étanchéité et d'encliquetage (12, 13, 14) d'une part et les rainures de réception (15, 16, 17) d'autre part sont réalisées de manière à s'accrocher progressivement les unes aux autres lorsque le couvercle (1) de la boîte se met en forme bombée.

5. Couvercle de boîte selon la revendication 4,
**caractérisé en ce que**
une nervure d'encliquetage (12) prévue sur le cadre d'étanchéité (5) présente un crochet (21) dirigé vers l'extérieur, qui coopère avec une saillie d'encliquetage correspondante (22), dirigée vers l'intérieur, d'une rainure de réception associée de l'unité de fermeture (6).

6. Couvercle de boîte selon l'une des revendications précédentes,
**caractérisé en ce que**
l'organe d'arrachage (8) présente une traversée (23) dans laquelle s'engage un prolongement (24) de l'unité de fermeture (6), le prolongement (24) étant relié solidairement, en particulier par coopération de matière, à l'organe d'arrachage (8) de telle sorte que le prolongement (24) est arraché de l'unité de fermeture (6) lors du pivotement vers le haut de l'organe d'arrachage (8).

7. Couvercle de boîte selon la revendication 6,
**caractérisé en ce que**
la traversée (23) et le prolongement (24) sont prévus dans la zone du palier de pivotement de l'organe d'arrachage (8).
